# EUROPÄISCHE PATENTSCHRIFT

(11) **EP 4 479 337 B1**
(45) Veröffentlichungstag und Bekanntmachung des Hinweises auf die Patenterteilung: **12.11.2025**
(21) Anmeldenummer: 23718756.2
(22) Anmeldetag: 11.04.2023
(51) Int. Cl.: B66C 23/70

(54) **VERRIEGELUNGSVORRICHTUNG FÜR TELESKOPIERZYLINDER**
LOCKING DEVICE FOR TELESCOPIC CYLINDER
DISPOSITIF DE VERROUILLAGE POUR CYLINDRE TÉLESCOPIQUE

(30) Priorität: 28.04.2022 DE 102022110364; 06.04.2023 DE 102023108833
(43) Veröffentlichungstag der Anmeldung: 25.12.2024
(73) Patentinhaber: Liebherr-Components Kirchdorf GmbH, 88457 Kirchdorf (DE)
(72) Erfinder: SCHUSTER, Markus, 87724 Ottobeuren (DE); HUMMEL, Stefan, 87730 Bad Grönenbach (DE); HEINZ, Michael Martin, 89281 Altenstadt (DE)
(74) Vertreter: Laufhütte, Dieter
(86) Internationale Anmeldenummer: PCT/EP2023/059383
(87) Internationale Veröffentlichungsnummer: WO 2023/208572

(56) Entgegenhaltungen:
- DE-U1- 202015 101 045
- DE-U1- 202019 100 237

## Beschreibung

Die Erfindung betrifft eine Verriegelungsvorrichtung für den Teleskopierzylinder eines mehrere Teleskopschüsse umfassenden Teleskopauslegers nach dem Oberbegriff des Anspruchs 1 sowie ein Arbeitsgerät, insbesondere einen Mobilkran, mit einer solchen.

Teleskopausleger umfassen einen äußeren Teleskopschuss (auch Basisschuss oder Anlenkschuss genannt) und einen oder mehrere darin verschiebbar gelagerte innere Teleskopschüsse. Derartige Teleskopausleger kommen beispielsweise bei Mobilkranen zum Einsatz. Insbesondere bei größeren Teleskopauslegern wird zum Ein- und Austeleskopieren der Teleskopschüsse in der Regel ein hydraulischer Teleskopierzylinder verwendet, welcher die inneren Teleskopschüsse sequenziell ein- und ausfährt. Hierfür ist ein Teil des Teleskopierzylinders, typischerweise dessen Kolbenstange, mit der Basis des äußeren Teleskopschusses verbunden, während der andere Teil, typischerweise der Zylinder, relativ zum äußeren Teleskopschuss durch Druckbeaufschlagung der entsprechenden Druckkammer ein- und ausfährt.

Um die einzelnen Teleskopschüsse bewegen zu können, muss der Teleskopierzylinder mit diesen zeitweilig verbunden werden. Die typischerweise hierzu verwendete Lösung sieht am Teleskopierzylinder, insbesondere an dessen kolbenstangenseitigem Ende bzw. Kragen, eine Verriegelungsvorrichtung (auch Verriegelungskopf genannt) vor, welche über mehrere federrückgestellte Bolzen in den jeweils auszuschiebenden inneren Teleskopschuss von innen einrastet, sodass der Teleskopschuss zusammen mit dem Teleskopierzylinder ausfährt.

Die einzelnen Teleskopschüsse können zudem untereinander in definierten Ausschubpositionen über an den Teleskopschüssen federgelagerte Verriegelungsbolzen verriegelt werden. Um Verriegelungsbolzen zum Aus- oder Einfahren von Teleskopschüssen zu entriegeln bzw. zu, lassen diese sich von der Verriegelungsvorrichtung greifen und in eine Entriegelungsposition bewegen. Hierfür weist die Verriegelungsvorrichtung üblicherweise ein federrückgestelltes Joch auf, welches mit Ziehpilzen von nach innen in die Teleskopschüsse ragenden Stangen der Verriegelungsbolzen in Eingriff bringbar ist.

Die Bewegung der Bolzen und des Jochs entgegen den Rückstellkräften in die jeweilige Entriegelungsposition erfolgt gattungsgemäß über hydraulische Aktuatoren. Durch am Jochmechanismus verbaute Sicherungsriegel wird in der Entriegelungsposition des Jochs sichergestellt, dass die Bolzen nicht gleichzeitig zurückgezogen werden können und somit der freie bzw. entriegelte Teleskopschuss durch den Teleskopierzylinder gehalten wird. Dies wird typischerweise dadurch erreicht, dass die Sicherungsriegel den Verfahrweg der Bolzen blockieren. Befindet sich das Joch in der Verriegelungsposition, so ist der Verfahrweg der Bolzen dagegen frei und diese können durch Druckbeaufschlagung der entsprechenden Aktuatoren in die Entriegelungsposition verschoben werden. Das zum Stand der Technik gehörende Dokument DE 20 2015 1010 45 U1, offenbart den Oberbegriff des Anspruchs 1.

Bei gattungsgemäßen Vorrichtungen ist das Joch über mehrere Führungselemente in einem Gehäuse der Verriegelungsvorrichtung verschiebbar gelagert und geführt. Diese Führungselemente sind bei einigen bekannten Lösungen außerhalb der Mittelebene angeordnet, welche durch die Längsachsen der seitlichen Bolzen und die Verschiebungsrichtung des Jochs aufgespannt wird, während die Sicherungsriegel innerhalb dieser Mittelebene liegen. Dadurch wird jedoch ein verhältnismäßig großer Bauraum benötigt und es kann zu einem Verklemmen des Jochs im Gehäuse kommen. Möchte man die Führungselemente in besagte Mittelebene verlegen, kommt es bei gattungsgemäßen Vorrichtungen jedoch zu einem räumlichen Konflikt mit dem Betätigungs- und Rückstellmechanismus der Bolzen, welche üblicherweise durch mittig angeordnete Rückstellfedern vorgespannt sind. Dadurch müssen die Rückstellfedern des Jochs außerhalb der Mittelebene angeordnet werden, was wiederum einen größeren Bauraum erfordert.

Der vorliegenden Erfindung liegt daher die Aufgabe zugrunde, die Nachteile des Stands der Technik zu vermeiden und diesen in vorteilhafter Weise weiterzubilden. Insbesondere soll bei einer gattungsgemäßen Verriegelungsvorrichtung für Teleskopausleger eine gute Führung des Jochs im Gehäuse bei optimaler Ausnutzung des Bauraums sichergestellt werden.

Diese Aufgabe wird durch eine Verriegelungsvorrichtung mit den Merkmalen des Anspruchs 1 gelöst. Vorteilhafte Ausführungsformen der Erfindung ergeben sich aus den Unteransprüchen und der nachfolgenden Beschreibung.

Demnach wird eine Verriegelungsvorrichtung für den Teleskopierzylinder eines Teleskopauslegers vorgeschlagen, welcher mehrere ineinander verschiebbar gelagerte Teleskopschüsse umfasst. Die Verriegelungsvorrichtung umfasst ein Gehäuse, mindestens einen im Gehäuse verschiebbar gelagerten Bolzen zum Verriegeln des Teleskopierzylinders mit einem Teleskopschuss, ein im Gehäuse verschiebbar gelagertes Joch, welches zum Lösen eines Verriegelungsbolzens des Teleskopauslegers in eine Entriegelungsposition bewegbar ist, und mindestens ein Blockierelement, welches eine Bewegung des Bolzens in dessen Entriegelungsposition blockiert, wenn sich das Joch in der Entriegelungsposition befindet. Der mindestens eine Bolzen ist über mindestens ein Bolzenrückstellelement in eine Verriegelungsposition vorgespannt und über mindestens einen Bolzenaktuator in eine die Teleskopschussverriegelung lösende Entriegelungsposition verschiebbar. Dabei sind das Blockierelement und der Bolzen zumindest teilweise in einen gemeinsamen Einschubraum des Gehäuses verschiebbar.

Durch das mindestens eine Blockierelement wird verhindert, dass sich sowohl das Joch als auch der mindestens eine Bolzen gleichzeitig in der Entriegelungsposition befinden können. Dadurch ist sichergestellt, dass entweder alle Teleskopschüsse miteinander über einen oder mehrere Verriegelungsbolzen miteinander verriegelt sind oder dass die Verriegelungsvorrichtung mit einem der inneren Teleskopschüsse verriegelt ist und letzterer daher durch den Teleskopierzylinder gehalten bzw. gesichert ist. Das Joch und der mindestens eine Bolzen blockieren sich also gegenseitig, sodass jedes dieser Elemente nur dann in die Entriegelungsposition bewegt werden kann, wenn sich das andere Element in der Verriegelungsposition befindet.

Erfindungsgemäß ist der Bolzen über mindestens zwei Bolzenrückstellelemente in die Verriegelungsposition vorgespannt, wobei das Blockierelement in Verschiebungsrichtung des Jochs gesehen zwischen den Bolzenrückstellelementen angeordnet ist. Letzteres kann auch den Fall umfassen, dass das Blockierelement zu den Bolzenrückstellelementen versetzt aber zwischen deren verlängerten Längsachsen angeordnet ist. Bevorzugt sind aber die Bolzenrückstellelemente tatsächlich um das Blockierelement herum angeordnet.

Diese Konfiguration ermöglicht eine kompakte Bauweise der Verriegelungsvorrichtung, da der bisher durch die mittige Bolzenrückstellfeder eingenommene Bauraum im Bereich der Längsachse des Bolzens nun frei ist und für das Blockierelement genutzt wird. Bei bekannten Lösungen mussten die Sicherungsriegel dagegen mit speziellen Ausnehmungen versehen werden, da die Sicherungsriegel und die mittigen Bolzenrückstellfedern sich gegenseitig im Weg waren. Insbesondere ist es mit der erfindungsgemäßen Anordnung möglich, ein Jochrückstellelement im Bereich des mindestens einen Blockierelements anzuordnen, wodurch ein sehr kompakter Aufbau erreicht wird.

Gleichzeitig ist die Konfiguration sehr montagefreundlich. Einzelne Teile können vorteilhaft vormontiert werden.

Bei den Bolzenrückstellelementen handelt es sich vorzugsweise um Federn bzw. Druckfedern. Diese können mittels Federdornen geführt sein. Denkbar ist hierbei auch, dass die Federn mittels Schrauben vor dem Einbau vorspannbar sind. Dies ermöglicht eine sichere Montage und Wartung des Systems.

**In** einer möglichen Ausführungsform ist vorgesehen, dass das mindestens eine Blockierelement gleichzeitig als Führungselement ausgebildet ist, über welches das Joch im Gehäuse geführt ist. Vorzugsweise weist das Blockierelement dabei einen Führungsabschnitt auf, welcher in einer Führung des Gehäuses verschiebbar gelagert und geführt ist. Der Führungsabschnitt ist vorzugsweise zylinderförmig.

Das mindestens eine Blockierelement übernimmt also eine Doppelfunktion, nämlich die einerseits Führung des Jochs im Gehäuse und andererseits die Blockierung der Entriegelungsbewegung der Bolzen, wenn sich das Joch in der Entriegelungsposition befindet. Durch diese kombinierte Funktion müssen abgesehen von dem mindestens einen Blockierelement keine weiteren Führungselemente vorgesehen sein, um das Joch im Gehäuse zu lagern bzw. zu führen. Dadurch besteht ein geringerer Platzbedarf innerhalb der Verriegelungsvorrichtung.

Darüber hinaus können die Aktuatoren zur Bewegung des Jochs in die Entriegelungsposition (Jochaktuatoren) in einer Ebene mit dem als Führungselement fungierenden Blockierelement angeordnet sein, während im Stand der Technik häufig eine in Verschiebungsrichtung des Bolzens versetzte Anordnung von Sicherungsriegel und/oder Jochaktuatoren einerseits und Führungselementen andererseits vorgesehen ist. Dadurch ergibt sich eine verbesserte Führung des Jochs im Gehäuse, da kein zusätzliches Moment in die Vorrichtung eingeleitet wird, welches die Leichtgängigkeit des Jochs verringern würde.

Die Jochaktuatoren können beispielsweise als Plungerzylinder ausgestaltet sein. Ebenso stellen Rückstellelemente, die das Joch in die Verriegelungsvorrichtung vorspannen (Jochrückstellelemente), wie beispielsweise Druckfedern, für sich genommen keine Führungselemente im Sinne der Erfindung dar. Vielmehr dienen die Führungselemente der erfindungsgemäßen Verriegelungsvorrichtung insbesondere primär der gezielten Führung des Jochs im Gehäuse bei einer Bewegung von der Verriegelungsposition in die Entriegelungsposition und umgekehrt.

In einer weiteren möglichen Ausführungsform ist vorgesehen, dass die Bolzenrückstellelemente senkrecht zur Längsachse des Blockierelements verlaufen. Insbesondere sind die Bolzenrückstellelemente parallel zur Längsachse bzw. Verschiebungsrichtung des Bolzens orientiert.

Alternativ oder zusätzlich können die Bolzenrückstellelemente zumindest teilweise innerhalb des Einschubraums verlaufen. Das mindestens eine Blockierelement kann dabei von den Bolzenrückstellelementen zumindest teilweise umgeben sein bzw. letztere können beidseitig des Blockierelements im Einschubraum angeordnet sein.

In einer weiteren möglichen Ausführungsform ist vorgesehen, dass der Bolzen über mindestens zwei, vorzugsweise genau vier, Bolzenrückstellelemente in die Verriegelungsposition vorgespannt ist. Vorzugsweise sind die Bolzenrückstellelemente symmetrisch zur Längsachse des Bolzens oder zu einer durch die Längsachse des Bolzens verlaufenden Ebene angeordnet.

Alternativ oder zusätzlich sind die Bolzenrückstellelemente in Verschiebungsrichtung des Bolzens gesehen symmetrisch zur Längsachse des Blockierelements angeordnet. Dies schließt den Fall ein, dass die Bolzenrückstellelemente symmetrisch zu einer die Längsachse des Blockierelements enthaltenden Ebene, insbesondere symmetrisch zu einer durch die Längsachse des Blockierelements und die Längsachse des Bolzens aufgespannten Ebene, angeordnet sind.

In einer weiteren möglichen Ausführungsform ist vorgesehen, dass das Joch über mindestens ein Jochrückstellelement in eine Verriegelungsposition vorgespannt und vorzugsweise über mindestens einen Jochaktuator entgegen der Vorspannkraft des Jochrückstellelements in die Entriegelungsposition verschiebbar ist. Der Jochaktuator kann dazu ausgebildet sein, das Joch in die Entriegelungsposition zu drücken oder aber das Joch in die Entriegelungsposition zu ziehen. Bei dem Jochrückstellelement kann es sich um eine Druckfeder handeln.

**In** einer weiteren möglichen Ausführungsform ist vorgesehen, dass das Blockierelement einen Blockierabschnitt aufweist, der in der Entriegelungsposition des Jochs in einen Verfahrweg des Bolzens im Einschubraum ragt und eine Bewegung des Bolzens in dessen Entriegelungsposition blockiert. Befindet sich das Joch in der Verriegelungsposition, liegt der Blockierabschnitt außerhalb des Bolzenverfahrwegs. Der Blockierabschnitt weist vorzugsweise von der Seite entlang des Verfahrwegs des Bolzens gesehen keine Aussparung und/oder eine konstante Breite auf.

Das Blockierelement weist vorzugsweise ferner einen Kontaktabschnitt auf, der mit dem mindestens einen Jochaktuator verbunden ist oder von diesem kontaktiert wird. Der Kontaktabschnitt verläuft vorzugsweise quer zur Längsachse des Blockierelements. Das Blockierelement ist dabei mit dem Joch verbunden, sodass ein Herunterdrücken (im Falle eines "drückenden" Jochaktuators) oder ein Herunterziehen (im Falle eines "ziehenden" Jochaktuators) des Kontaktabschnitts zu einem Verschieben des Jochs in die Entriegelungsposition führt. Der Kontaktabschnitt befindet sich vorzugsweise oberhalb (wenn man die Seite der Verriegelungsvorrichtung, auf der sich das Joch befindet, als "oben" ansieht) des Blockierabschnitts.

In einer weiteren möglichen Ausführungsform sind zwei Jochaktuatoren vorgesehen, welche vorzugsweise in Verschiebungsrichtung des Bolzens gesehen symmetrisch zum Blockierelement angeordnet sind. Die Jochaktuatoren befinden sich also in Verschiebungsrichtung des Bolzens gesehen auf beiden Seiten des Blockierelements und weisen denselben Abstand zu diesem auf. Hierdurch kann vorteilhafterweise sichergestellt werden, dass kein zusätzliches Drehmoment über die Jochaktuatoren in das Blockierelement eingeleitet wird.

In einer weiteren möglichen Ausführungsform ist vorgesehen, dass das Jochrückstellelement eine Druckfeder ist, welche koaxial zum Blockierelement angeordnet ist. Dadurch ergibt sich eine besonders platzsparende Anordnung, bei der die Druckfeder axial auf das Blockierelement wirkt und innerhalb des Einschubraums zwischen den Bolzenrückstellelementen angeordnet ist. Insbesondere müssen nicht, wie im Stand der Technik üblich, mehrere Druckfedern vom Blockierelement beabstandet angeordnet werden, was die benötigten Bauraum erhöhen würde. Vorzugsweise ist die Druckfeder teilweise in einer Federaufnahme des Blockierelements aufgenommen. Die Federaufnahme des Blockierelements kann durch eine nach unten (d.h. von dessen Befestigung am Joch abgewandte) offene Aussparung realisiert sein, in der die Druckfeder sitzt.

Alternativ oder zusätzlich kann die Druckfeder an einem mit dem Gehäuse verbundenen Federdorn gelagert bzw. geführt sein. Idealerweise kann die Druckfeder über ein Vorspannelement, beispielsweise eine Gewindespindel, zur einfachen Montage vorgespannt werden. Eine konventionelle Montage ist jedoch ebenfalls möglich.

In einer weiteren möglichen Ausführungsform ist vorgesehen, dass das Jochrückstellelement zumindest teilweise im Einschubraum angeordnet ist, wobei der Bolzen vorzugsweise an einer dem Jochrückstellelement zugewandten Stirnseite eine Aussparung aufweist, die in der Entriegelungsposition des Bolzens das Jochrückstellelement zumindest teilweise umschließt bzw. umgibt. Somit blockiert das Jochrückstellelement als solches nicht die Bewegung des Bolzens in die Entriegelungsposition. Die Aussparung des Bolzens ist insbesondere U-förmig und umgreift das Jochrückstellelement in der Entriegelungsposition. Das Blockierelement ist vorzugsweise so ausgebildet, dass es in der Entriegelungsposition des Jochs nicht von der Aussparung des Bolzens umgriffen werden kann, d.h. es ist breiter als die Aussparung. Alternativ kann der Blockierabschnitt des Blockierelements aber auch an einer anderen Stelle den Bolzen blockieren, beispielsweise seitlich der Aussparung.

Vorzugsweise ist die Aussparung bzw. das Blockierelement so ausgestaltet, dass der Bolzen in seiner Entriegelungsposition ein Einfahren des Blockierelements und damit eine Bewegung des Jochs in dessen Entriegelungsposition blockiert.

In einer weiteren möglichen Ausführungsform ist vorgesehen, dass der Jochaktuator einen Hydraulikzylinder, insbesondere Plungerzylinder, umfasst oder darstellt. Ein Plunger eignet sich dabei zu einer besonders platzsparenden Anordnung innerhalb des Gefüges der Verriegelungsvorrichtung. Insbesondere kann er konstruktiv einfach oberhalb des Bereichs des Einschubraums, beispielsweise senkrecht zum Bolzen, angeordnet werden. Vorzugsweise wird das Blockierelement durch zwei Plunger aktuiert.

In einer weiteren möglichen Ausführungsform ist vorgesehen, dass der Bolzenaktuator einen Hydraulikzylinder, insbesondere Plungerzylinder, umfasst oder darstellt. Vorzugsweise sind mehrere Plunger für die Bewegung des Bolzens vorgesehen. Die Plunger sind vorteilhafterweise in Verschiebungsrichtung des Bolzens gesehen symmetrisch zur Längsachse des Blockierelements angeordnet. Dies schließt den Fall ein, dass die Plunger symmetrisch zu einer die Längsachse des Blockierelements enthaltenden Ebene, insbesondere symmetrisch zu einer durch die Längsachse des Blockierelements und die Längsachse des Bolzens aufgespannten Ebene, angeordnet sind. Dadurch ergibt sich eine gleichmäßige Bewegung des Bolzens ohne das Entstehen von zusätzlichen Drehmomenten.

In einer weiteren möglichen Ausführungsform sind zwei Bolzen zum Verriegeln des Teleskopierzylinders mit einem Teleskopschuss vorgesehen, wobei jedem Bolzen mindestens ein Blockierelement zugeordnet ist, welches in Verschiebungsrichtung des Jochs gesehen zwischen dessen Bolzenrückstellelementen angeordnet ist. Die Bolzen befinden sich insbesondere an gegenüberliegenden Seiten der Verriegelungsvorrichtung, während das Joch an deren Oberseite angeordnet ist. Die vorangegangenen Ausführungen zu möglichen Ausgestaltungen des Jochs, der Bolzen, des Blockierelements und der verschiedenen Rückstellelemente und Aktuatoren gelten analog für eine Ausführungsform mit zwei Bolzen.

Insbesondere ist pro Bolzen genau ein Blockierelement vorgesehen. Vorzugsweise ist das Joch also über insgesamt zwei Jochrückstellelemente in die Verriegelungsposition vorgespannt und über mindestens vier, insbesondere genau vier, Jochaktuatoren in die Entriegelungsposition bewegbar. Jeder der beiden Bolzen wird durch ein Blockierelement in der Verriegelungsposition gehalten, wenn sich das Joch in der Entriegelungsposition befindet.

Die beiden Blockierelemente fungieren insbesondere gleichzeitig als Führungselemente, wie oben beschrieben. **In** einer Ausführungsform sind neben diesen beiden durch die Blockierelemente gebildeten Führungselemente keine weiteren Führungselemente vorgesehen, sodass das Joch über genau zwei Führungselemente im Gehäuse gelagert und geführt ist. Diese beiden Führungselemente befinden sich insbesondere innerhalb einer mittig durch das Joch verlaufenden Mittelebene, in der vorzugsweise auch die Längsachsen der Bolzen liegen.

**In** einer alternativ möglichen Ausführungsform sind genau zwei Blockierelemente vorgesehen, welche als Führungselemente fungieren, wobei zusätzlich ein weiteres Führungselement vorgesehen ist, sodass das Joch über insgesamt drei Führungselemente im Gehäuse geführt ist. Das weitere Führungselement ist vorzugsweise außerhalb einer durch die Längsachsen der Blockierelemente aufgespannten Mittelebene angeordnet. Das weitere Führungselement umfasst insbesondere eine mit dem Joch bzw. mit einer Unterseite des Jochs verbundene Führungsstange, die in einer Führung des Gehäuses verschiebbar gelagert und geführt ist.

Prinzipiell ist es jedoch auch denkbar, dass mehr als ein weiteres Führungselement vorgesehen ist, sodass das Joch inklusive der beiden als Führungselement fungierenden Blockierelemente insgesamt über vier, fünf oder mehr Führungselemente im Gehäuse verschiebbar gelagert und geführt ist.

In einer weiteren möglichen Ausführungsform ist vorgesehen, dass die Blockierelemente mittig auf gegenüberliegenden Seiten des Jochs angeordnet sind, wobei die Längsachsen der Blockierelemente vorzugsweise in einer gemeinsamen Ebene mit den Längsachsen der Bolzen liegen.

In einer weiteren möglichen Ausführungsform ist vorgesehen, dass genau vier Jochrückstellelemente vorgesehen sind, welche achsensymmetrisch zu einer durch die Längsachsen der Blockierelemente aufgespannten Mittelebene sowie vorzugsweise achsensymmetrisch zu einer senkrecht dazu verlaufenden Ebene angeordnet sind.

In einer Draufsicht auf die Verriegelungsvorrichtung sind vorzugsweise vier Jochrückstellelemente vorgesehen, die die Ecken eines Rechtecks bilden.

In einer Ansicht entlang der Bewegungsrichtung der Bolzen sind vorzugsweise zwei oder vier Bolzenrückstellelemente vorgesehen, die die Ecken eines Rechtecks bilden.

In einer Ansicht entlang der Bewegungsrichtung der Bolzen sind vorzugsweise vier Bolzenaktuatoren vorgesehen, die die Ecken eines Rechtecks bilden.

In einer weiteren möglichen Ausführungsform ist vorgesehen, dass ein in einen Hubweg bzw. Verfahrweg des Bolzens innerhalb des Einschubraums ragender Endabschnitt des Blockierelements an seiner Stirnseite eine von einer Wandung vollständig umschlossene Öffnung aufweist. Der Endabschnitt kann einen Blockierabschnitt des Blockierelements bilden, wie weiter oben beschrieben. Der Endabschnitt weist also insbesondere keine zu einer Seite hin offene Ausnehmung wie beispielsweise einen von der Seite gesehen C-förmigen Abschnitt auf. Die Öffnung ist vorzugsweise kreisrund. Vorzugsweise dient die Öffnung der Aufnahme des Jochrückstellelements, sodass dieses vom Einschubraum her durch die Öffnung in eine Federaufnahme des Blockierelements ragt bzw. in dieser aufgenommen ist. Die Federaufnahme kann insbesondere von der genannten Wandung umschlossen sein, zumindest ein Teil der Federaufnahme.

In einer weiteren möglichen Ausführungsform ist vorgesehen, dass sich ein Dornaufnahmeraum an die Federaufnahme anschließt, wobei der Dornaufnahmeraum innerhalb des Blockierelements ausgebildet ist. Der Dornaufnahmeraum ist dabei so ausgebildet, dass ein im Einschubraum verlaufender Federdorn, an dem das Jochrückstellelement gelagert ist, in einer Entriegelungsposition des Jochs (in der das Blockierelement den Hubweg bzw. Verfahrweg des Bolzens blockiert) in den Dornaufnahmeraum ragt, sodass sich dieser zumindest teilweise innerhalb des Blockierelements im genannten Dornaufnahmeraum befindet. Ferner sind die Federaufnahme und der Dornaufnahmeraum so ausgebildet, dass sich das Jochrückstellelement stets außerhalb des Dornaufnahmeraums befindet, d.h. also in keiner Stellung des Jochs bzw. des Blockierelements in den Dornaufnahmeraum ragt. Vorzugsweise weist der Dornaufnahmeraum einen geringeren Durchmesser auf als die Federaufnahme. Der Dornaufnahmeraum kann einen kreisrunden Querschnitt aufweisen.

Die vorliegende Erfindung betrifft weiterhin ein Arbeitsgerät, insbesondere einen Mobilkran, mit einem mehrere verschiebbar ineinander gelagerte Teleskopschüsse umfassenden Teleskopausleger, einem hydraulischen Teleskopierzylinder zum Ein- und Ausfahren mindestens eines inneren Teleskopschusses sowie einer mit dem Teleskopierzylinder verbundenen erfindungsgemäßen Verriegelungsvorrichtung. Dabei ergeben sich offensichtlich dieselben Eigenschaften und Vorteile wie bei der erfindungsgemäßen Verriegelungsvorrichtung, weshalb an dieser Stelle auf eine wiederholende Beschreibung verzichtet wird.

Weitere Merkmale, Einzelheiten und Vorteile der Erfindung ergeben sich aus den nachfolgend anhand der Figuren erläuterten Ausführungsbeispielen. Es zeigen:
- Figur 1:: ein erstes Ausführungsbeispiel der erfindungsgemäßen Verriegelungsvorrichtung in einer perspektivischen Ansicht;
- Figuren 2a-b:: die Verriegelungsvorrichtung gemäß Figur 1 in einer Fontalansicht und in einer frontalen Schnittansicht durch die beiden Blockierelemente;
- Figur 3:: eine Draufsicht auf die Verriegelungsvorrichtung gemäß Figur 1 in einem Schnitt durch die Bolzen auf Höhe der Bolzenrückstellelemente;
- Figuren 4a-b:: die Verriegelungsvorrichtung gemäß Figur 1 in einer Seitenansicht und in einer seitlichen Schnittansicht durch ein Blockierelement;
- Figuren 5a-b:: ein zweites Ausführungsbeispiel der erfindungsgemäßen Verriegelungsvorrichtung in einer frontalen Schnittansicht durch die beiden Blockierelemente und in einer Draufsicht; und
- Figuren 6a-c:: ein drittes Ausführungsbeispiel der erfindungsgemäßen Verriegelungsvorrichtung in einer frontalen Schnittansicht durch die beiden Blockierelemente, in einer seitlichen Schnittansicht durch ein Blockierelement und in einer perspektivischen Einzelansicht auf eines der Blockierelemente.

In der Figur 1 ist ein erstes Ausführungsbeispiel der erfindungsgemäßen Verriegelungsvorrichtung 10 in einer perspektivischen Ansicht dargestellt. Die Verriegelungsvorrichtung 10 stellt einen Verriegelungskopf des Teleskopierzylinders eines Teleskopauslegers mit mehreren ineinander verschiebbar gelagerten Teleskopschüssen dar. Hierbei kann es sich um den Teleskopausleger eines Mobilkrans handeln. Der Verriegelungskopf 10 dient der Verriegelung der Teleskopschüsse untereinander sowie der Verriegelung des Teleskopierzylinders mit einem inneren Teleskopschuss wie eingangs beschrieben. Der Teleskopierzylinder und die Teleskopschüsse sind vorliegend nicht dargestellt.

Zur Verriegelung der Verriegelungsvorrichtung 10 mit einem Teleskopschuss sind Bolzen 20 (auch als Mitnehmerbolzen bezeichnet) an gegenüberliegenden Seiten der Verriegelungsvorrichtung 10 vorgesehen, welche verschiebbar in einem Gehäuse 12 der Verriegelungsvorrichtung 10 gelagert sind (vgl. Fig. 2a). Die Längsachsen der Bolzen 20 sind hierbei kollinear angeordnet. Die Bolzen 20 können in entsprechende Ausnehmungen eines zu bewegenden Teleskopschusses einrasten und diesen mit einer Ein- oder Ausfahrbewegung des Teleskopierzylinders mitnehmen.

Wie in der Frontalansicht der Verriegelungsvorrichtung 10 der Figur 2a zu erkennen ist, weist das Gehäuse 12 eine zentrale Öffnung bzw. Aussparung 11 auf, in welcher der hier nicht dargestellte Teleskopierzylinder aufgenommen ist. Oberhalb der Aussparung 11 an der Oberseite der Verriegelungsvorrichtung 10 ist ein klammerförmiges Joch 30 (auch als Ziehjoch bezeichnet) angeordnet, welches nach oben hin offen ist. Das Joch 30 dient dazu, einen Verriegelungsbolzen zu greifen und zu ziehen, um die Verriegelung zweier Teleskopschüsse untereinander zu lösen.

Die Figur 2b zeigt einen Schnitt durch die Verriegelungsvorrichtung 10 senkrecht zur zentralen Aussparung 11 entlang der Längsachsen der Bolzen 20 (Frontalansicht) und gibt dadurch einem Blick auf das Innenleben der Verriegelungsvorrichtung 10 frei. Ein Schnitt entlang der zentralen Aussparung 11 durch die Bolzen 20 (Draufsicht) ist in der Figur 3 dargestellt.

Wie die Doppelpfeile in der Figur 2a andeuten, kann sich das Joch 30 senkrecht zur Verschiebungsrichtung der Bolzen 20 bewegen. Das Joch 30 wird über zwei als Druckfedern ausgebildete Jochrückstellelemente 32 nach oben in eine Verriegelungsposition gedrückt bzw. vorgespannt. Die Druckfedern 32 sind diametral auf gegenüberliegenden Seiten des Jochs 30 angeordnet, und zwar in Draufsicht (vgl. Fig. 3) in einer Linie mit den Längsachsen der Bolzen 20. Die Längsachsen der Druckfedern 32 und die Längsachsen der Bolzen 20 stehen senkrecht zueinander und liegen in einer gemeinsamen Mittelebene 50, die insbesondere durch die Jochmitte verläuft.

Um einen Verriegelungsbolzen zu ziehen und damit die Verriegelung zweier Teleskopschüsse zu lösen, sind in dem hier gezeigten Ausführungsbeispiel vier hydraulische Jochaktuatoren 34 in Form von Plungern vorgesehen, die paarweise auf gegenüberliegenden Seiten des Jochs 30 im Bereich der Druckfedern 32 angeordnet sind. Durch Druckbeaufschlagung der Plunger 34, welche verschiebbar in benachbart zum Joch 30 angeordneten Plungergehäusen 31 gelagert sind, kann das Joch 30 entgegen den Federkräften der Druckfedern 32 nach unten (d.h. in Richtung Aussparung 11) in eine Entriegelungsposition gedrückt werden. Sobald die Plunger 34 nicht mehr mit Druck beaufschlagt sind, drücken die Druckfedern 32 das Joch 30 automatisch wieder in die Verriegelungsposition.

Die Bolzen 20 sind ebenfalls über Bolzenrückstellelemente 22 in Form von Druckfedern in ihre Verriegelungsposition vorgespannt. **In** dem hier gezeigten Ausführungsbeispiel sind pro Bolzen 20 genau vier Druckfedern 22 vorgesehen, die den jeweiligen Bolzen 20 nach außen (d.h. von der Aussparung 11 weg) drücken. Alternativ können auch nur zwei Druckfedern vorgesehen sein. Über hydraulische Bolzenaktuatoren 24 können die Bolzen 20 entgegen der durch die Druckfedern 22 aufgebrachten Kraft in Richtung der zentralen Aussparung 11 und somit in eine Entriegelungsposition bewegt werden.

Aus Sicherheitsgründen muss verhindert werden, dass sich das Joch 30 und die Bolzen 20 gleichzeitig in ihren Entriegelungspositionen befinden können, damit die Teleskopschüsse zu jeder Zeit entweder untereinander oder mit der Verriegelungsvorrichtung 10 verriegelt sind. Hierzu ist ein Sicherungsmechanismus vorgesehen, welcher eine Bewegung der Bolzen 20 in ihre Entriegelungspositionen nur dann zulässt, wenn sich das Joch 30 in der Verriegelungsposition befindet und umgekehrt. Der Sicherheitsmechanismus umfasst zwei Blockierelemente 35, die diametral auf gegenüberliegenden Seiten des Jochs 30 und koaxial zu den Jochrückstellelementen bzw. Druckfedern 32 angeordnet sind.

Die Figur 4a zeigt die Verriegelungsvorrichtung 10 in einer Seitenansicht mit Blick auf einen der seitlichen Bolzen 20, während in der Figur 4b ein Schnitt senkrecht zur Bolzenlängsachse durch das Gehäuse 12 im Bereich eines der Blockierelemente 35 (Seitenansicht) gezeigt ist.

Die Blockierelemente 35 sind in ihren oberen Endbereichen fest mit dem Joch 30 verbunden. Hierzu weist das Joch 30 seitlich auskragende Verbindungsbereiche 18 auf, an denen die Blockierelemente 35 befestigt sind (insbesondere über eine Schraubverbindung, wobei selbstverständlich auch andere Befestigungsmittel denkbar sind). Die Blockierelemente 35 erstrecken sich parallel zur Bewegungsrichtung des Jochs 30 nach innen in das Gehäuse 12. Die Blockierelemente 35 weisen nach unten offene Ausnehmungen auf, die Federaufnahmen 39 bilden, in denen die Druckfedern 32 aufgenommen sind. Die Druckfedern 32 sind auf Federdornen 33 gelagert (vgl. Fig. 2b und 4b) bzw. geführt, welche am Gehäuse 12 befestigt sind.

Die Federdorne 33 bzw. die Druckfedern 32 verlaufen durch einen Einschubraum 14 innerhalb des Gehäuses 12, in welchen auch die Bolzen 20 geschoben werden, wenn sich diese in die Entriegelungsposition bewegen (vgl. Fig. 2b und 3). Die unteren Bereiche der Blockierelemente 35 bilden Blockierabschnitte 37, welche sich oberhalb der Bolzen 20 befinden, wenn sich das Joch 30 in der Verriegelungsposition befindet. In diesem Zustand ragen die Blockierabschnitte 37 also nicht in die Einschubräume 14 der Bolzen 20.

Die Druckfedern 32 würden aufgrund ihrer mittigen Anordnung eine nach innen gerichtete Bewegung der Bolzen 20 blockieren. Deshalb weisen die Bolzen 20 an ihren den Druckfedern 32 zugewandten Stirnseiten jeweils eine (in Draufsicht) U-förmige Aussparung 26 auf, deren Breite größer als der Durchmesser der Druckfeder 32 ist (vgl. Fig. 3). Die Aussparungen 26 sind also so ausgebildet, dass sie bei einer Bewegung der Bolzen 20 in die Entriegelungsposition die Druckfedern 32 umgreifen, die Bolzen 20 aber nicht mit den Druckfedern 32 kollidieren, dass die Druckfedern 32 also in der Entriegelungsposition in den Aussparungen 26 aufgenommen sind.

Befindet sich das Joch 30 dagegen in der Entriegelungsposition, so ragen die Blockierabschnitte 37 in die Einschubräume 14 und blockieren die Bewegung der Bolzen 20 in die Entriegelungsposition. Hierzu sind die Aussparungen 26 so ausgestaltet, dass sie die Blockierabschnitte 37 der Blockierelemente 35 nicht umgreifen, d.h. sie weisen eine geringere Breite als die Blockierabschnitte 37 auf (vgl. Fig. 3). Umgekehrt blockieren die Bolzen 20 in ihrer Entriegelungsposition ein Einfahren der Blockierelemente 35, sodass sich in diesem Zustand das Joch 30 nicht in die Entriegelungsposition bewegen kann.

Oberhalb der Blockierabschnitte 37 weisen die Blockierelemente 35 jeweils einen seitlich auskragenden Kontaktabschnitt 38 auf, welcher in der Figur 4b zu erkennen ist. Der Kontaktabschnitt 38 umfasst zwei senkrecht zur Längsachse des entsprechenden Blockierelements 35 abstehende Kontaktflächen, welche mit den Plungern 34 verbunden sind bzw. von diesen von oben kontaktiert werden. Durch Ausfahren der Plunger 34 wird das Blockierelement 35 und somit das damit verbundene Joch 30 nach unten in die Entriegelungsposition bewegt.

In dem hier gezeigten Ausführungsbeispiel sind die Plunger 34 und das Blockierelement 35 auf jeder Seite des Jochs 30 jeweils in einer gemeinsamen Ebene angeordnet, d.h. sie weisen in Bewegungsrichtung der Bolzen 20 keinen Versatz auf. Dies ermöglicht eine kompakte Bauform der Verriegelungsvorrichtung 10 und vermeidet das Einbringen von zusätzlichen Momenten in die Blockierelemente 35. Allerdings ist es prinzipiell ebenfalls möglich, die Plunger 34 in Bewegungsrichtung der Bolzen 20 versetzt zu den Blockierelementen 35 anzuordnen.

Die mittige Anordnung der Druckfedern 32 und der Blockierelemente 35 in Bezug auf die Bolzen 20 wird dadurch erreicht, dass im Gegensatz zum Stand der Technik die Bolzen 20 nicht über je eine zentral, d.h. entlang der Bolzenlängsachse angeordnete Feder gelagert sind. Stattdessen ist jeder Bolzen 20 über mehrere (im vorliegenden Ausführungsbeispiel vier) Druckfedern 22 vorgespannt, welche sich seitlich neben den Blockierelementen 35 befinden. Wie in den Figuren 3 und 4b zu erkennen ist, sind die Druckfedern 22 mit Blick entlang der Verschiebungsrichtung der Bolzen 20 paarweise beidseitig der Druckfedern 32 angeordnet. Der dadurch im Bereich der Bolzenlängsachse freiwerdende Platz ist durch die Druckfedern 32 bzw. die Blockierelemente 35 eingenommen. Dadurch gibt sich eine besonders kompakte Bauweise der Verriegelungsvorrichtung 10. Die Möglichkeit, auf separate Druckfedern zu verzichten und diese stattdessen koaxial zu den Blockierelementen 35 anzuordnen, sorgt zudem für ein einfacheres Design der Blockierelemente 35.

An den den Blockierelementen 35 zugewandten Enden weisen die Bolzen 20 seitlich auskragende Kontaktabschnitte auf 28. An diesen Kontaktabschnitten 28 sind auf der dem Einschubraum 14 zugewandten Seite jedes Bolzens 20 die Druckfedern 22 befestigt, d.h. die Druckfedern 22 sind im Einschubraum 14 angeordnet. Die Druckfedern 22 können auf Federdornen gelagert sein. An der dem Einschubraum 14 abgewandten Seite der Kontaktabschnitte 28 jedes Bolzens 20 befinden sich die Bolzenaktuatoren 24, die in diesem Ausführungsbeispiel ebenfalls als Plungerzylinder 24 ausgeführt sind. Durch Ausfahren der Plunger 24 werden die Bolzen 20 in Richtung der Druckfedern 32 gedrückt und damit in die Entriegelungsposition bewegt.

In dem hier gezeigten Ausführungsbeispiel sind pro Bolzen 20 vier Plunger 24 vorgesehen, welche ebenfalls mit Blick entlang der Verschiebungsrichtung der Bolzen 20 paarweise beidseitig der Druckfedern 32 bzw. der Blockierelemente 35 angeordnet sein können. Es können alternativ auch nur zwei Plunger 24 oder mehr als zwei Plunger 24 pro Bolzen 20 vorgesehen sein.

Die Blockierelemente 35 stellen gleichzeitig die Führungselemente des Jochs 30 im Gehäuse 12 dar, welche für eine stabile Verfahrbewegung des Jochs 30 sorgen. Hierzu weisen die Blockierelemente 35 oberhalb der Kontaktabschnitte 38 jeweils einen insbesondere zylinderförmigen Führungsabschnitt 36 auf. Über die Führungsabschnitte 36 sind die Blockierelemente 35 in Führungen bzw. Durchführungen des Gehäuses 12 der Verriegelungsvorrichtung 10 verschiebbar gelagert und geführt.

In dem hier gezeigten Ausführungsbeispiel sind die Blockierelemente 35 durch Aussparungen in den seitlich neben dem Joch 30 angeordneten Plungergehäusen 31 geführt, welche im Wesentlichen eine eckige U-Form aufweisen. Die Blockierelemente 35 sind dabei zwischen den beiden Plungern 34 angeordnet. Die eigentlichen Führungen für die Führungsabschnitte 36 der Blockierelemente 35 können in den mittleren Abschnitten der Plungergehäuse 31, im Gehäuse 12 darunter oder in beiden angeordnet sein.

Die Plungergehäuse 31 können als Teil des Gehäuses 12 angesehen werden.

Verglichen mit aus dem Stand der Technik bekannten Lösungen, bei denen mehrere separate Kolbenstangen zur Führung des Jochs vorgesehen sind, übernehmen die Blockierelemente 35 somit in einer Doppelfunktion auch die Rolle der Führungselemente des Jochs 30. Separate Kolbenstangen können daher entfallen, was eine besonders kompakte Bauform ermöglicht. Zudem sorgt die erfindungsgemäße Anordnung der Blockierelemente 35 dafür, dass die Führung des Jochs 30 bei dem hier gezeigten Ausführungsbeispiel über lediglich zwei in der Mittelebene 50 angeordnete Führungselemente erfolgt, was die Wahrscheinlichkeit eines Verklemmens des Jochs 30 reduziert und dessen Leichtgängigkeit erhöht.

Die Blockier-, Kontakt- und Führungsabschnitte 36, 37, 38 der Blockierelemente 35 sind vorzugsweise einstückig ausgebildet.

Eine alternative Lösung gemäß einem zweiten Ausführungsbeispiel ist in den Figuren 5a-b dargestellt. Die Figur 5a zeigt dabei die Verriegelungsvorrichtung 10 in einer frontalen Schnittansicht durch die beiden Blockierelemente 35 und die Figur 5b zeigt eine Draufsicht auf die Verriegelungsvorrichtung 10. Hierbei bezeichnen bereits für das erste Ausführungsbeispiel verwendete Bezugszeichen dieselben Komponenten.

Die Verriegelungsvorrichtung 10 gemäß dem zweiten Ausführungsbeispiel unterscheidet sich dadurch von dem ersten Ausführungsbeispiel, dass zusätzlich zu den beiden Blockierelementen 35 ein drittes Führungselement 40 vorgesehen ist, sodass das Joch 30 über insgesamt drei Führungselemente 35, 40, d.h. über ein Dreibein im Gehäuse 12 gelagert und geführt ist. Das weitere Führungselement 40 umfasst eine mit der Unterseite des klammerförmigen Jochs 30 verbundene Führungsstange 42, die in einer entsprechenden Führung bzw. Durchführung im oberen Bereich des Gehäuses 12 verschiebbar gelagert und geführt ist. Die Führung bzw. Durchführung befindet sich somit unterhalb des Jochs 30.

Wie in der Figur 5b zu erkennen ist, ist das weitere Führungselement 40 in dem hier gezeigten Ausführungsbeispiel außermittig in Bezug auf das Joch 30 angeordnet, d.h. es befindet sich außerhalb der durch die Längsachsen der Bolzen 20 und der Blockierelemente 35 aufgespannten Mittelebene 50 sowie außerhalb der senkrecht zur Mittelebene 50 durch die Mitte des Jochs 30 verlaufenden Ebene. Die Führungselemente 35, 40 bilden somit die Eckpunkte eines unregelmäßigen Dreiecks. Dadurch ergibt sich die bereits erwähnte Dreibein-Lagerung des Jochs 30.

Eine Dreibein-Lagerung ließe sich alternativ auch dadurch erreichen, dass das weitere Führungselement 40 außerhalb der Mittelebene 50 aber innerhalb der senkrecht zur Mittelebene 50 durch die Mitte des Jochs 30 verlaufenden Ebene angeordnet ist und daher ein gleichschenkliges Dreieck bildet. Ebenfalls ist es denkbar, mehr als ein weiteres Führungselement 40 vorzusehen.

Die Figuren 6a-c zeigen ein drittes Ausführungsbeispiel der erfindungsgemäßen Verriegelungsvorrichtung 10. Die Figur 6a zeigt die Verriegelungsvorrichtung 10 in einer frontalen Schnittansicht durch zwei Blockierelemente 35, die Figur 6b zeigt die Verriegelungsvorrichtung 10 in einer seitlichen Schnittansicht (90° zur Ansicht der Figur 6a gedreht) durch eines der Blockierelemente 35 und die Figur 6c zeigt in einer perspektivischen Ansicht eines der Blockierelemente 35 dieses Ausführungsbeispiels.

Die Verriegelungsvorrichtung 10 gemäß dem dritten Ausführungsbeispiel unterscheidet sich dadurch von den ersten beiden Ausführungsbeispielen, dass die Jochrückstellelemente bzw. Druckfedern 32 in einer Federaufnahme 39 mit geringer Tiefe am Endabschnitt des jeweiligen Blockierelements 35 gelagert sind und nicht an der Oberseite einer sich durch einen wesentlichen Teil des Blockierelements 35 erstreckenden Bohrung.

Wie in der Figur 6c zu erkennen ist, weist das Blockierelement 35 dieses Ausführungsbeispiels an der dem Joch 30 abgewandten Stirnseite eine kreisrunde Öffnung 60 auf, die von einer Wandung 62 umgeben ist. Die durch die Wandung 62 gebildete Ausnehmung bildet die Federaufnahme 39 für die Druckfeder 32, welche sich an einem ringförmigen Vorsprung, welcher sich von der Wandung 62 radial nach innen erstreckt, abstützt. Der Vorsprung geht in eine zylinderförmige und sich innerhalb des Blockierelements 35 in Richtung Joch 30 erstreckende Bohrung über, die einen Dornaufnahmeraum 66 bildet. Der Dornaufnahmeraum 66 weist einen geringeren Durchmesser auf als die Federaufnahme 39, sodass in keiner Stellung des Blockierelements 35 die Druckfeder 32 in den Dornaufnahmeraum 66 gelangt.

Wie in den Figuren 6a und 6b zu erkennen ist, in denen sich das Joch 30 in der Verriegelungsposition befindet, verlaufen die Druckfedern 32 also nicht (weit) innerhalb der Blockierelemente 35, sondern sind an deren Endabschnitten in den Federaufnahmen 39 gelagert. In der Entriegelungsposition des Jochs 30, in der die Blockierabschnitte 38 der Blockierelemente 35 in die Verfahrwege der Bolzen 20 ragen, sind die Druckfedern 32 komprimiert und die Federdorne 33 ragen durch die Öffnungen 60 in die Dornaufnahmen 66 (nicht dargestellt).

Um trotz der nun weiter unten im Bereich der Bolzenrückstellelemente 22 am Blockierelement 35 erfolgenden Abstützung der Druckfedern 32 eine ausreichende Länge der Druckfedern 32 zu erhalten, sind in diesem Ausführungsbeispiel die Lagerstellen der Federdorne 33 am Gehäuse 12 der Verriegelungsvorrichtung 10 nach unten (d.h. weg vom Joch 30) versetzt. Hierzu sind topfförmige Dornlagerabschnitte 64 am Gehäuse 12 vorgesehen, an deren Böden die Federdorne 33 befestigt sind.

Wie in der Figur 6c dargestellt ist, können die Blockierelemente 35 an den Seiten, an denen sich die flügelförmigen Vorsprünge der Kontaktabschnitte 38 für die Jochaktuatoren 34 befinden, Verstärkungsabschnitte 68 aufweisen, welche im Bereich der Blockierabschnitte 37 verlaufen und mit der Wandung des Blockierelements 35 verbunden oder einstückig mit dieser ausgebildet sein können. Dadurch können die Kräfte der Jochaktuatoren 34 besser in die Blockierelemente 35 eingeleitet und letztere in diesen Bereichen verstärkt werden.

Die Blockierelemente 35 können auch bei den ersten beiden Ausführungsbeispielen bzw. ganz allgemein eine Form aufweisen, die abgesehen von der vorderen flachen Federaufnahme 39 und dem schmaleren Dornaufnahmeraum 66 derjenigen der Figur 6c entspricht. Insbesondere weisen die Blockierelemente 35 in den ersten beiden Ausführungsbeispielen ebenfalls an den Stirnseiten der Endabschnitte bzw. Blockierabschnitte 37 kreisrunde Öffnungen 60 für die Druckfedern 32 auf, welche in das innere der Blockierelemente 35 ragen und sich darin abstützen. Optional können auch die gezeigten Verstärkungsabschnitte 68 vorgesehen sein.

### Bezugszeichenliste:

- 10: Verriegelungsvorrichtung (Verriegelungskopf)
- 11: Aussparung
- 12: Gehäuse
- 14: Einschubraum
- 16: Schraube
- 18: Verbindungsbereich
- 20: Bolzen
- 22: Bolzenrückstellelement (Feder)
- 24: Bolzenaktuator (Plunger)
- 26: Aussparung
- 28: Kontaktabschnitt
- 30: Joch
- 31: Plungergehäuse
- 32: Jochrückstellelement (Feder)
- 33: Federdorn
- 34: Jochaktuator (Plunger)
- 35: Blockierelement
- 36: Führungsabschnitt
- 37: Blockierabschnitt
- 38: Kontaktabschnitt
- 39: Federaufnahme
- 40: Weiteres Führungselement
- 42: Führungsstange
- 50: Mittelebene
- 60: Öffnung
- 62: Wandung
- 64: Dornlagerabschnitt
- 66: Dornaufnahmeraum
- 68: Verstärkungsabschnitt

## Patentansprüche

1. Verriegelungsvorrichtung (10) für den Teleskopierzylinder eines mehrere Teleskopschüsse umfassenden Teleskopauslegers, umfassend:
- ein Gehäuse (12),
- mindestens einen im Gehäuse (12) verschiebbar gelagerten Bolzen (20) zum Verriegeln des Teleskopierzylinders mit einem Teleskopschuss, wobei der Bolzen (20) über mindestens ein Bolzenrückstellelement (22) in eine Verriegelungsposition vorgespannt und über mindestens einen Bolzenaktuator (24) in eine Entriegelungsposition verschiebbar ist,
- ein im Gehäuse (12) verschiebbar gelagertes Joch (30), welches zum Lösen eines Verriegelungsbolzens des Teleskopauslegers in eine Entriegelungsposition bewegbar ist,
- mindestens ein Blockierelement (35), welches eine Bewegung des Bolzens (20) in dessen Entriegelungsposition blockiert, wenn sich das Joch (30) in der Entriegelungsposition befindet, wobei das Blockierelement (35) und der Bolzen (20) zumindest teilweise in einen gemeinsamen Einschubraum (14) des Gehäuses (12) verschiebbar sind,
wobei der Bolzen (20) über mindestens zwei Bolzenrückstellelemente (22) in die Verriegelungsposition vorgespannt ist, **dadurch gekennzeichnet, dass** das Blockierelement (35) in Verschiebungsrichtung des Jochs (30) gesehen zwischen den Bolzenrückstellelementen (22) angeordnet ist.

2. Verriegelungsvorrichtung (10) nach Anspruch 1, wobei das mindestens eine Blockierelement (35) gleichzeitig als Führungselement ausgebildet ist, über welches das Joch (30) im Gehäuse (12) geführt ist, wobei das Blockierelement (35) vorzugsweise einen Führungsabschnitt (36) aufweist, welcher in einer Führung des Gehäuses (12) verschiebbar gelagert und geführt ist.

3. Verriegelungsvorrichtung (10) nach einem der vorhergehenden Ansprüche, wobei die Bolzenrückstellelemente (22) senkrecht zur Längsachse des Blockierelements (35) und/oder zumindest teilweise innerhalb des Einschubraums (14) verlaufen.

4. Verriegelungsvorrichtung (10) nach einem der vorhergehenden Ansprüche, wobei der Bolzen (20) über mindestens zwei Bolzenrückstellelemente (22) in die Verriegelungsposition vorgespannt ist und/oder wobei die Bolzenrückstellelemente (22) in Verschiebungsrichtung des Bolzens (20) gesehen symmetrisch zur Längsachse des Blockierelements (35) angeordnet sind.

5. Verriegelungsvorrichtung (10) nach einem der vorhergehenden Ansprüche, wobei das Joch (30) über mindestens ein Jochrückstellelement (32) in eine Verriegelungsposition vorgespannt und vorzugsweise über mindestens einen Jochaktuator (34) in die Entriegelungsposition verschiebbar ist, wobei das Blockierelement (35) besonders vorzugsweise einen Blockierabschnitt (37) aufweist, welcher in der Entriegelungsposition des Jochs (30) in einen Verfahrweg des Bolzens (20) innerhalb des Einschubraums (14) ragt, wobei das Blockierelement (35) vorzugsweise ferner einen Kontaktabschnitt (38) aufweist, welcher mit dem mindestens einen Jochaktuator (34) verbunden ist oder von diesem kontaktiert wird und wobei weiter vorzugsweise
zwei Jochaktuatoren (34) vorgesehen sind, welche vorzugsweise in Verschiebungsrichtung des Bolzens (20) gesehen symmetrisch zum Blockierelement (35) angeordnet sind.

6. Verriegelungsvorrichtung (10) nach Anspruch 5, wobei das Jochrückstellelement (32) eine Druckfeder ist, welche koaxial zum Blockierelement (35) angeordnet ist und vorzugsweise teilweise in einer Federaufnahme (39) des Blockierelements (35) aufgenommen und/oder an einem mit dem Gehäuse (12) verbundenen Federdorn (33) gelagert ist.

7. Verriegelungsvorrichtung (10) nach einem der Ansprüche 5 oder 6, wobei das Jochrückstellelement (32) zumindest teilweise im Einschubraum (14) angeordnet ist, wobei der Bolzen (20) vorzugsweise an einer dem Jochrückstellelement (32) zugewandten Stirnseite eine insbesondere U-förmige Aussparung (26) aufweist, welcher in der Entriegelungsposition des Bolzens (20) das Jochrückstellelement (32) zumindest teilweise umschließt.

8. Verriegelungsvorrichtung (10) nach einem der Ansprüche 5 bis 7, wobei der Jochaktuator (34) und/oder der Bolzenaktuator (24) einen Hydraulikzylinder, insbesondere Plungerzylinder, umfasst oder darstellt.

9. Verriegelungsvorrichtung (10) nach einem der vorhergehenden Ansprüche, wobei zwei Bolzen (20) zum Verriegeln des Teleskopierzylinders mit einem Teleskopschuss vorgesehen sind, wobei jedem Bolzen (20) mindestens ein Blockierelement (35), insbesondere genau ein Blockierelement (35), zugeordnet ist, welches in Verschiebungsrichtung des jeweiligen Bolzens (20) gesehen zwischen dessen Bolzenrückstellelementen (22) angeordnet ist.

10. Verriegelungsvorrichtung (10) nach Anspruch 9 und weitergebildet mit den Merkmalen des Anspruchs 2, wobei genau zwei Blockierelemente (35) vorgesehen sind, welche als Führungselemente fungieren, wobei ein weiteres Führungselement (40) vorgesehen ist, sodass das Joch (30) über insgesamt drei Führungselemente (35, 40) im Gehäuse geführt ist, wobei das weitere Führungselement (40) vorzugsweise außerhalb einer durch die Längsachsen der Blockierelemente (35) aufgespannten Mittelebene (50) angeordnet ist und insbesondere eine mit dem Joch (30) verbundene Führungsstange (42) umfasst, die in einer Führung des Gehäuses (12) verschiebbar gelagert und geführt ist.

11. Verriegelungsvorrichtung (10) nach Anspruch 9 oder 10, wobei die Blockierelemente (35) mittig auf gegenüberliegenden Seiten des Jochs (30) angeordnet sind, wobei die Längsachsen der Blockierelemente (35) vorzugsweise in einer gemeinsamen Ebene mit den Längsachsen der Bolzen (20) angeordnet sind.

12. Verriegelungsvorrichtung (10) nach einem der vorhergehenden Ansprüche und weitergebildet durch die Merkmale der Ansprüche 5 und 9, wobei genau vier Jochrückstellelemente (32) vorgesehen sind, welche achsensymmetrisch zu einer durch die Längsachsen der Blockierelemente (35) aufgespannten Mittelebene (50) sowie vorzugsweise zu einer senkrecht dazu verlaufenden Ebene angeordnet sind.

13. Verriegelungsvorrichtung (10) nach einem der vorhergehenden Ansprüche, wobei ein in einen Verfahrweg des Bolzens (20) innerhalb des Einschubraums (14) ragender Endabschnitt des Blockierelements (35) an dessen Stirnseite eine von einer Wandung (62) vollständig umschlossene Öffnung (60) aufweist, wobei vorzugsweise das Jochrückstellelement (32) vom Einschubraum (14) her durch die Öffnung (60) in eine insbesondere von der Wandung (62) umschlossene Federaufnahme (39) des Blockierelements (35) ragt.

14. Verriegelungsvorrichtung (10) nach dem vorhergehenden Anspruch, wobei sich an die Federaufnahme (39) ein innerhalb des Blockierelements (35) ausgebildeter Dornaufnahmeraum (66) anschließt, welcher so ausgebildet ist, dass ein im Einschubraum (14) verlaufender Federdorn (33), an dem das Jochrückstellelement gelagert ist, in einer Entriegelungsposition des Jochs (30) in den Dornaufnahmeraum (66) ragt, sich das Jochrückstellelement (32) aber stets außerhalb des Dornaufnahmeraums (66) befindet, wobei der Dornaufnahmeraum (66) vorzugsweise einen geringeren Durchmesser aufweist als die Federaufnahme (39).

15. Arbeitsgerät, insbesondere Mobilkran, mit einem mehrere verschiebbar ineinander gelagerte Teleskopschüsse umfassenden Teleskopausleger, einem hydraulischen Teleskopierzylinder zum Ein- und Ausfahren mindestens eines inneren Teleskopschusses sowie einer mit dem Teleskopierzylinder verbundene Verriegelungsvorrichtung (10) nach einem der vorhergehenden Ansprüche.

## Claims

1. Locking device (10) for the telescopic cylinder of a telescopic boom comprising a plurality of telescopic stages, comprising:
- a housing (12),
- at least one bolt (20) displaceably mounted in the housing (12) for locking the telescopic cylinder with a telescopic stage, wherein the bolt (20) is preloaded into a locking position by means of at least one bolt return element (22) and is displaceable into an unlocking position by means of at least one bolt actuator (24),
- a yoke (30) displaceably mounted in the housing (12), which can be moved into an unlocking position to release a locking bolt of the telescopic boom,
- at least one blocking element (35) which blocks a displacement of the bolt (20) into its unlocking position when the yoke (30) is in the unlocking position, wherein the blocking element (35) and the bolt (20) are at least partially displaceable into a common insertion space (14) of the housing (12),
wherein the bolt (20) is preloaded into the locking position by means of at least two bolt return elements (22), **characterised in that** the blocking element (35) is arranged between the bolt return elements (22) in the direction of displacement of the yoke (30).

2. Locking device (10) according to claim 1, wherein the at least one blocking element (35) is also designed as a guide element, by means of which the yoke (30) is guided in the housing (12), wherein the blocking element (35) preferably has a guide section (36) which is displaceably mounted and guided in a guide of the housing (12).

3. Locking device (10) according to any one of the preceding claims, wherein the bolt return elements (22) extend perpendicularly to the longitudinal axis of the blocking element (35) and/or at least partially within the insertion space (14).

4. Locking device (10) according to any one of the preceding claims, wherein the bolt (20) is preloaded into the locking position by means of at least two bolt return elements (22) and/or wherein the bolt return elements (22) are arranged symmetrically with respect to the longitudinal axis of the blocking element (35), as seen in the direction of displacement of the bolt (20).

5. Locking device (10) according to any one of the preceding claims, wherein the yoke (30) is preloaded into a locking position by means of at least one yoke return element (32) and is preferably displaceable into the unlocking position by means of at least one yoke actuator (34), wherein the blocking element (35) preferably has a blocking section (37) which, in the unlocking position of the yoke (30), projects into a travel path of the bolt (20) within the insertion space (14), wherein the blocking element (35) preferably further has a contact section (38) which is connected to or contacted by the at least one yoke actuator (34), and wherein preferably two yoke actuators (34) are provided, which are preferably arranged symmetrically with respect to the blocking element (35), as seen in the direction of displacement of the bolt (20).

6. Locking device (10) according to claim 5, wherein the yoke return element (32) is a compression spring which is arranged coaxially to the blocking element (35) and is preferably partially accommodated in a spring receptacle (39) of the blocking element (35) and/or is mounted on a spring mandrel (33) connected to the housing (12).

7. Locking device (10) according to claim 5 or 6, wherein the yoke return element (32) is arranged at least partially in the insertion space (14), wherein the bolt (20) preferably has, on an end face facing the yoke return element (32), a recess (26), in particular U-shaped, which, in the unlocking position of the bolt (20), at least partially encloses the yoke return element (32).

8. Locking device (10) according to any one of claims 5 to 7, wherein the yoke actuator (34) and/or the bolt actuator (24) comprises or represents a hydraulic cylinder, in particular a plunger cylinder.

9. Locking device (10) according to any one of the preceding claims, wherein two bolts (20) are provided for locking the telescopic cylinder with a telescopic stage, wherein each bolt (20) is associated with at least one blocking element (35), in particular exactly one blocking element (35), which is arranged between its bolt return elements (22), as seen in the direction of displacement of the respective bolt (20).

10. Locking device (10) according to claim 9 and developed with the features of claim 2, wherein exactly two blocking elements (35) are provided, which function as guide elements, and wherein a further guide element (40) is provided, so that the yoke (30) is guided in the housing via a total of three guide elements (35, 40), wherein the further guide element (40) is preferably arranged outside a centre plane (50) defined by the longitudinal axes of the blocking elements (35) and in particular comprises a guide rod (42) connected to the yoke (30), which guide rod is displaceably mounted and guided in a guide of the housing (12).

11. Locking device (10) according to claim 9 or 10, wherein the blocking elements (35) are arranged centrally on opposite sides of the yoke (30), wherein the longitudinal axes of the blocking elements (35) are preferably arranged in a common plane with the longitudinal axes of the bolts (20).

12. Locking device (10) according to any one of the preceding claims and developed with the features of claims 5 and 9, wherein exactly four yoke return elements (32) are provided, which are arranged axially symmetrically with respect to a centre plane (50) defined by the longitudinal axes of the blocking elements (35), and preferably with respect to a plane perpendicular thereto.

13. Locking device (10) according to any one of the preceding claims, wherein an end section of the blocking element (35) projecting into a travel path of the bolt (20) within the insertion space (14) has, on its end face, an opening (60) completely enclosed by a wall (62), wherein the yoke return element (32) preferably projects from the insertion space (14) through the opening (60) into a spring receptacle (39) of the blocking element (35) enclosed in particular by the wall (62).

14. Locking device (10) according to the preceding claim, wherein the spring receptacle (39) is followed by a mandrel receiving space (66) formed inside the blocking element (35), which is designed such that a spring mandrel (33) extending in the insertion space (14), on which the yoke return element is mounted, projects into the mandrel receiving space (66) in an unlocking position of the yoke (30), wherein the yoke return element (32) is always located outside the mandrel receiving space (66), wherein the mandrel receiving space (66) preferably has a smaller diameter than the spring receptacle (39).

15. Work implement, in particular a mobile crane, comprising a telescopic boom comprising a plurality of telescopic stages displaceably mounted inside one another, a hydraulic telescopic cylinder for extending and retracting at least one inner telescopic stage, and a locking device (10) according to any one of the preceding claims connected to the telescopic cylinder.

## Revendications

1. Dispositif de verrouillage (10) pour le vérin télescopique d'une flèche télescopique comprenant plusieurs tronçons télescopiques, comprenant :
- un boîtier (12),
- au moins un boulon (20) monté de manière coulissante dans le boîtier (12) pour verrouiller le vérin télescopique avec un tronçon télescopique, le boulon (20) étant précontraint dans une position de verrouillage par l'intermédiaire d'au moins un élément de rappel de boulon (22) et pouvant être coulissé dans une position de déverrouillage par l'intermédiaire d'au moins un actionneur de boulon (24),
- un joug (30) monté de manière coulissante dans le boîtier (12), qui peut être déplacé dans une position de déverrouillage pour libérer un boulon de verrouillage de la flèche télescopique,
- au moins un élément de blocage (35) qui bloque un déplacement du boulon (20) dans sa position de déverrouillage lorsque le joug (30) se trouve dans la position de déverrouillage, l'élément de blocage (35) et le boulon (20) pouvant être coulissés au moins en partie dans un espace d'insertion commun (14) du boîtier (12),
le boulon (20) étant précontraint dans la position de verrouillage par l'intermédiaire d'au moins deux éléments de rappel de boulon (22), **caractérisé en ce que** l'élément de blocage (35) est agencé entre les éléments de rappel de boulon (22) dans la direction de coulissement du joug (30).

2. Dispositif de verrouillage (10) selon la revendication 1, l'au moins un élément de blocage (35) étant également réalisé sous forme d'élément de guidage, par l'intermédiaire duquel le joug (30) est guidé dans le boîtier (12), l'élément de blocage (35) présentant de préférence une section de guidage (36) qui est montée de manière coulissante et guidée dans un guide du boîtier (12).

3. Dispositif de verrouillage (10) selon l'une quelconque des revendications précédentes, les éléments de rappel de boulon (22) s'étendant perpendiculairement à l'axe longitudinal de l'élément de blocage (35) et/ou au moins en partie à l'intérieur de l'espace d'insertion (14).

4. Dispositif de verrouillage (10) selon l'une quelconque des revendications précédentes, le boulon (20) étant précontraint dans la position de verrouillage par l'intermédiaire d'au moins deux éléments de rappel de boulon (22) et/ou les éléments de rappel de boulon (22) étant agencés symétriquement par rapport à l'axe longitudinal de l'élément de blocage (35), vus dans la direction de coulissement du boulon (20).

5. Dispositif de verrouillage (10) selon l'une quelconque des revendications précédentes, le joug (30) étant précontraint dans une position de verrouillage par l'intermédiaire d'au moins un élément de rappel de joug (32) et pouvant être coulissé dans la position de déverrouillage de préférence par l'intermédiaire d'au moins un actionneur de joug (34), l'élément de blocage (35) présentant de préférence une section de blocage (37) qui, dans la position de déverrouillage du joug (30), fait saillie dans une course de déplacement du boulon (20) à l'intérieur de l'espace d'insertion (14), l'élément de blocage (35) présentant de préférence en outre une section de contact (38) qui est reliée à l'au moins un actionneur de joug (34) ou est en contact avec celui-ci, et il étant en outre de préférence prévu deux actionneurs de joug (34) qui sont de préférence agencés symétriquement par rapport à l'élément de blocage (35), vus dans la direction de coulissement du boulon (20).

6. Dispositif de verrouillage (10) selon la revendication 5, l'élément de rappel de joug (32) étant un ressort de pression qui est agencé coaxialement à l'élément de blocage (35) et est de préférence logé en partie dans un logement de ressort (39) de l'élément de blocage (35) et/ou est monté sur un mandrin de ressort (33) relié au boîtier (12).

7. Dispositif de verrouillage (10) selon l'une quelconque des revendications 5 ou 6, l'élément de rappel de joug (32) étant agencé au moins en partie dans l'espace d'insertion (14), le boulon (20) présentant de préférence, sur un côté frontal tourné vers l'élément de rappel de joug (32), un évidement (26) notamment en forme de U qui, dans la position de déverrouillage du boulon (20), entoure au moins partiellement l'élément de rappel de joug (32).

8. Dispositif de verrouillage (10) selon une quelconque des revendications 5 à 7, l'actionneur de joug (34) et/ou l'actionneur de boulon (24) comprenant ou représentant un vérin hydraulique, notamment un vérin à piston.

9. Dispositif de verrouillage (10) selon l'une quelconque des revendications précédentes, deux boulons (20) étant prévus pour verrouiller le vérin télescopique avec un tronçon télescopique, chaque boulon (20) étant associé à au moins un élément de blocage (35), notamment à exactement un élément de blocage (35), qui est agencé entre ses éléments de rappel de boulon (22), vu dans la direction de coulissement du boulon (20) respectif.

10. Dispositif de verrouillage (10) selon la revendication 9 et perfectionné avec les caractéristiques de la revendication 2, exactement deux éléments de blocage (35) étant prévus, qui servent d'éléments de guidage, un autre élément de guidage (40) étant prévu, de telle sorte que le joug (30) est guidé par l'intermédiaire d'au total trois éléments de guidage (35, 40) dans le boîtier, l'autre élément de guidage (40) étant de préférence agencé à l'extérieur d'un plan médian (50) défini par les axes longitudinaux des éléments de blocage (35) et comprenant notamment une tige de guidage (42) reliée au joug (30), qui est montée de manière coulissante et guidée dans un guide du boîtier (12).

11. Dispositif de verrouillage (10) selon la revendication 9 ou 10, les éléments de blocage (35) étant agencés au centre sur des côtés opposés u joug (30), les axes longitudinaux des éléments de blocage (35) étant de préférence agencés dans un plan commun avec les axes longitudinaux des boulons (20).

12. Dispositif de verrouillage (10) selon l'une quelconque des revendications précédentes et perfectionné par les caractéristiques des revendications 5 et 9, exactement quatre éléments de rappel de joug (32) étant prévus, qui sont agencés en symétrie axiale par rapport à un plan médian (50) défini par les axes longitudinaux des éléments de blocage (35) ainsi que de préférence par rapport à un plan perpendiculaire à celui-ci.

13. Dispositif de verrouillage (10) selon l'une quelconque des revendications précédentes, une section d'extrémité de l'élément de blocage (35) qui fait saillie dans une course de déplacement du boulon (20) à l'intérieur de l'espace d'insertion (14) présentant, sur son côté frontal, une ouverture (60) entièrement entourée par une paroi (62), l'élément de rappel de joug (32) faisant de préférence saillie depuis l'espace d'insertion (14) à travers l'ouverture (60) dans un logement de ressort (39) de l'élément de blocage (35) entouré notamment par la paroi (62).

14. Dispositif de verrouillage (10) selon la revendication précédente, le logement de ressort (39) étant suivi d'un espace de logement de mandrin (66) réalisé à l'intérieur de l'élément de blocage (35), lequel est réalisé de telle sorte qu'un mandrin de ressort (33) s'étendant dans l'espace d'insertion (14), sur lequel est monté l'élément de rappel de joug, fait saillie dans l'espace de logement de mandrin (66) dans une position de déverrouillage du joug (30), l'élément de rappel de l'étrier (32) se trouvant toujours à l'extérieur de l'espace de logement de mandrin (66), l'espace de logement de mandrin (66) présentant de préférence un diamètre inférieur à celui du logement de ressort (39).

15. Engin de travail, notamment grue mobile, avec une flèche télescopique comprenant plusieurs tronçons télescopiques montés de manière coulissante les uns dans les autres, un vérin télescopique hydraulique pour rentrer et sortir au moins un tronçon télescopique intérieur, ainsi qu'un dispositif de verrouillage (10) selon l'une quelconque des revendications précédentes relié au vérin télescopique.
